# EUROPÄISCHE PATENTSCHRIFT

(11) **EP 0 322 613 B1**
(45) Veröffentlichungstag und Bekanntmachung des Hinweises auf die Patenterteilung: **06.05.1992**
(21) Anmeldenummer: 88120538.9
(22) Anmeldetag: 08.12.1988
(51) Int. Cl.: B24B 21/14

(54) **Kontaktscheibe zum Abstützen eines umlaufenden Schleifbandes**
Contact disc for supporting a rotation grinding belt
Roue de contact pour supporter une bande abrasive en rotation

(30) Priorität: 30.12.1987 DE 8717098 U
(43) Veröffentlichungstag der Anmeldung: 05.07.1989
(73) Patentinhaber: FRIEDRICH AUGUST PICARD KG, D-5630 Remscheid 11 (DE)
(72) Erfinder: Vahrenholt, Edmund, D-5630 Remscheid 11 (DE)
(74) Vertreter: Sturies, Herbert

(56) Entgegenhaltungen:
- FR-A- 1 381 341
- VDI ZEITSCHRIFT. vol. 124, no. 11, Juni 1982, DUSSELDORF DE Seiten 407 - 412; Heiner Degenhardt: "Lärmminderungsmassnahmen beim Bandschleifen an Kontaktscheiben"

## Beschreibung

Die Erfindung bezieht sich auf eine Kontaktscheibe zum Abstützen eines umlaufenden Schleifbandes, mit einem ringsum auf dem Scheibenkörper angeordneten Bandlaufpolster, das über den Umfang verteilte bandstützende Stege hat, die mit in ungleichmäßigen Abständen voneinander angeordneten Bandauflaufkanten ausgebildet sind.

Eine solche Kontaktscheibe ist aus den FR-A-1 381 341 bekannt.

Derartige Kontaktscheiben sind rotierbar und werden in Vorrichtungen zum Bandschleifen verwendet, um ein umlaufendes Schleifband zu unterstützen. Das Laufpolster ist ein nachgiebiger Belag der Stützscheibe. Die Härte des Laufpolsters wird umso größer gewählt, je größer die Spanabnahme sein soll. Sie wird umso kleiner gewählt, je mehr die Werkstückform dies erfordert. Die das Band abstützenden Stege werden mehr oder weniger quer zur Umlaufrichtung angeordnet. Durch die Stege der Kontaktscheibe wird das Zeitspanvolumen entscheidend gesteigert. Allerdings ist mit derartigen Stegen der Nachteil verbunden, daß die Lärmbelastung des Schleifers ganz erheblich ansteigt. Der Lärm entsteht dadurch, daß die Stege bzw. deren Vorderkanten mit dem Band zusammenlaufen. Insbesondere entstehen Heultöne, deren Frequenzen von der Zahl der Stege der Kontaktscheibe und deren Drehzahl abhängt. Um die stark ausgeprägten Tonalitäten der bekannten Kontaktscheiben herabzusetzen, werden schräg angeordnete Stege gewählt. Diese Schräganordnung bzw. Schrägverzahnung hat jedoch den Nachteil, daß das Schleifen weniger aggressiv wird, d.h. das Zeitspanvolumen und die Oberflächenrauheit verringern sich. Wird also eine hohe Schleifleistung gewünscht, so kann diese nur auf Kosten einer zusätzlichen akustischen Belastung des Schleifers erreicht werden.

Aus der FR-A-1 381 341 ist eine Kontaktscheibe bekannt, bei der die Bandauflaufkanten nicht parallel zueinander verlaufen und die bandstützenden Stege infolgedessen trapezförmig sind. Es hat sich jedoch erwiesen, daß derartige Maßnahmen nicht ausreichen.

Aus der VDI-Zeitschrift, vol. 124, no. 11, Juni 1982, Düsseldorf DE, Seiten 407-412; Heiner Degenhardt: "Lärmminderungsmaßnahmen beim Bandschleifen an Kontaktscheiben" ist eine Kontaktscheibe bekannt, bei der Schlitze zwischen den Stegen parallel verlaufen und die Stege bzw. Zähne eine ungleichmäßige Teilung aufweisen sollen. Wegen der Form der Schlitze zwischen den Zähnen bleibt jedoch offen, ob die Stege mit in ungleichmäßigen Abständen voneinander angeordneten Bandauflaufkanten ausgebildet sind. Jedenfalls wird bezüglich dieses Merkmals und weiterer Ausbildungen des Bandlaufpolsters ausgeführt, daß es nicht gelungen sei, hohe Abschliffmengen zu erzielen, gleichzeitig aber die Minderung der Luftschallabstrahlung herzustellen.

Der Erfindung liegt daher die Aufgabe zugrunde, eine Kontaktscheibe der eingangs genannten Art so zu verbessern, daß die akustische Belastung des Schleifers bei einer bestimmten Schleifleistung gesenkt wird.

Diese Aufgabe wird bei einer Kontaktscheibe der eingangs genannten Art dadurch gelöst, daß die Abstände der einander parallelen Bandauflaufkanten voneinander zumindest teilweise in einem nicht ganzzahligen Verhältnis zueinander stehen, und daß die Abstände der Bandauflaufkanten voneinander zumindest teilweise keinen gemeinsamen Nenner haben.

Für die Erfindung ist von Bedeutung, daß die das aggressive Schleifen bewirkenden Stege, welche das Band abstützen, in einer Heultöne vermeidenden Weise angeordnet sind. Dadurch wird ein rythmisches Auflaufen der Stege bzw. ihrer Bandauflaufkanten auf die Rückseite des Schleifbandes vermieden und damit der durch ein rythmisches Auflaufen bedingte Heulton. Die voneinander unterschiedlichen Abstände können so dimensioniert werden, daß sich auch eine vergleichmäßigte Geräuschentwicklung ergibt, wobei die Geräuschbildung in Frequenzbereichen stattfindet, die weniger störend sind. Eine meßtechnische Nachprüfung hat die vorbeschriebenen Effekte bestätigt. Dabei stehen die Abstände der Bandauflaufkanten voneinander zumindest teilweise in einem nicht ganzzahligen Verhältnis zueinander. Es wird Heultonbildung verringert, nämlich eine durch Überlagerungen harmonischer Tonschwingungen zu einem Heulton größerer Amplitude auftretende Tonbildung. In diesem Sinne haben die Abstände der Bandauflaufkanten voneinander zumindest teilweise keinen gemeinsamen Nenner. Auch hierdurch können Schwingungssynthesen reduziert werden.

Herstellungsmäßig günstig ist es, wenn die Kontaktscheibe ungleich breite, die Bandauflaufkanten aufweisende Stege und zwischen diesen Stegen gleich breite Schlitze hat. In diesem Falle können die Schlitze durch einfaches Einschneiden oder durch Nutenfräsen hergestellt werden, also ohne Maßnahmen, um den Schlitzen unterschiedliche Breite zu geben. Man kommt daher bei der Herstellung der Kontaktscheiben mit einer die ungleiche Breite der Stege in gewünschtem Umfang berücksichtigenden Steuerung bei der Verstellung einer Schlitz- oder Sägescheibe aus, bzw. mit einer entsprechend gesteuerten Positioniereinrichtung für jeweils voneinander unabhängige Stege.

Wenn die Kontaktscheibe gleich breite, die Bandauflaufkanten aufweisende Stege und zwischen diesen Stegen ungleich breite Schlitze hat, kann sich bei entsprechender Bemessung ein relativ größerer Anteil von Schlitzfläche ergeben. Infolgedessen kann das Schleifstück tiefer in das Bandlaufpolster eindringen, so daß die Scheibe aggressiver wird. Die Schleifleistung kann also erhöht werden.

Um eine möglichst universell einzusetzende Kontaktscheibe herstellen zu können, sind die Stege einstückige Teile eines als lamellierter Umfangsüberzug ausgebildeten Bandlaufpolsters. Das Bandlaufpolster kann also in einfacher Weise ein einstückiger Körper sein, dessen Befestigung auf dem Scheibenkörper problemlos ist.

Besonders vorteilhaft für die Erfindung ist es, daß die herkömmlichen Konstruktionstechniken der Kontaktscheibe bei der Verwirklichung der Erfindung dadurch benutzt werden können, daß die Stege einzeln auf dem Scheibenkörper befestigte Lamellen sind, die ungleich breit und dicht nebeneinander auf dem Scheibenkörper angeordnet sind, oder die gleich breit und mit Abstand voneinander auf dem Scheibenkörper befestigt sind, wobei die die Schlitze bildenden, ungleich weiten Zwischenräume jeweils mit Schaumstoff ausgefüllt sind.

In Ausgestaltung der Erfindung ist es vorteilhaft, daß eine begrenzte Anzahl in gleichmäßigen bestimmten Abständen voneinander angeordneter Bandauflaufkanten als Einzelgruppe aller Bandauflaufkanten der Kontaktscheibe vorhanden ist. Eine solche Einzelgruppe von Bandauflaufkanten kann vorteilhafterweise aus ungleich breiten, die Bandauflaufkanten aufweisenden Stegen und zwischen diesen Stegen gleich breiten Schlitzen bestehen, oder aus gleich breiten, die Bandauflaufkanten aufweisenden Stegen und zwischen diesen Stegen ungleichbreite Schlitze haben. In beiden Fällen ergibt sich der Vorteil, daß die Einzelgruppe zu einem vereinfachten Herstellungsaufwand führt, beispielsweise zur Verwendung ein und derselben Schlitz- oder Sägescheibe zur Herstellung gleich breiter Schlitze, daß aber trotzdem eine Heultonbildung vermieden wird bzw. eine vergleichmäßigte Geräuschentwicklung ermöglicht wird.

Die Erfindung wird anhand eines in der Zeichnung dargestellten Ausführungsbeispiels näher erläutert. Es zeigt:
- Fig.1: eine teilweise geschnittene Seitenansicht einer Kontaktscheibe, und
- Fig.2: eine Abwicklung eines Teils der Kontaktscheibe der Fig.1.

Die in Fig.1 dargestellte Kontaktscheibe 1 besteht im wesentlichen aus einem Scheibenkörper 3 mit einer Rotationsachse 9, um die sich die Kontaktscheibe im Drehsinn des Pfeils 10 dreht. Der Scheibenkörper 3 besteht beispielsweise aus einer Leichtmetallegierung und hat im Bereich seiner Rotationsachse 9 eine nicht dargestellte Aufspannausnehmung und ist im wesentlichen plattenförmig, wobei außen ein quer zur Scheibenebene angeordneter Scheibenflansch 11 vorhanden ist, der ein Bandauflaufpolster 4 trägt. Der Scheibenflansch 11 und das Auflaufpolster 4 haben die aus Fig.2 ersichtliche Breite B.

Die Kontaktscheibe 1 wird auf ihrem unteren Teil von einem Band 2 umschlungen, das sich auf dem Bandlaufpolster 4 abstützt und in Verbindung mit einer nicht dargestellten Antriebsrolle gespannt gehalten wird, so daß es die Kontaktscheibe 1 antreibt. Diese kann auch selbst das Band 2 antreiben. Auf seiner Außenseite 13 ist das Band 2 beispielsweise mit einer Korundbeschichtung versehen, so daß ein in Richtung 14 gegen das Band 2 und die diese abstützende Kontaktscheibe 1 gedrückter Gegenstand geschliffen wird. Dieser Schleifeffekt wird dadurch verstärkt, daß das Bandlaufpolster 4 an seinem Außenumfang nicht glatt ist, sondern durch Schlitze 8 an seinem Außenumfang mit einer Vielzahl von Stegen 5 ausgebildet ist. Diese Stege 5 laufen in Drehrichtung 10 mit ihren Vorder- bzw. Bandauflaufkanten 6 auf die Rückseite 14 des auflaufenden Trums 2′ des Bandes 2 auf. Diese Kanten 6 laufen entsprechend auch auf den zu schleifenden Gegenstand an der Stelle 14 auf und bewirken dort einen erhöhten Schleifeffekt.

Die Ausbildung des Bandauflaufpolsters 4 kann unterschiedlich sein. In Fig.1 ist links die Ausbildung des Polsters als lamellierter Umfangsüberzug des Flanschs 11 der Kontaktscheibe 1 dargestellt. Der Werkstoff dieses Umfangsüberzugs ist beispielsweise ein Kunststoff, wie Polyurethan. Dieser kann im erforderlichen Umfang auf unterschiedliche Härten eingestellt werden und ist schlitzbar. Die Schlitze 8 werden beispielsweise mit einer Schlitz- oder Sägescheibe hergestellt, wobei durch Sägen eine Nut mit einer durch die Sägeblattbreite bestimmten Nutbreite hergestellt wird, wie das aus Fig.1 auch entnehmbar ist. Die Tiefe der Schlitze 8 bzw. der Nuten wird durch den Einsatzzweck der jeweiligen Kontaktscheibe bestimmt. Statt eines einstückigen Umfangsüberzugs kann das Bandlaufpolster 4 auch aus mehreren dicht oder weniger dicht aneinander auf dem Außenumfang des Flanschs 11 der Kontaktscheibe 1 befestigten Einzelstegen oder Lamellen bestehen.

Fig.1 zeigt in der Mitte und rechts als einzelne Lamellen ausgebildete Stege 5. Die Stege 5 der mittleren Darstellung sind dicht an dicht auf dem Außenumfang des Flanschs 11 befestigt, z.B. durch Kleben. Sie bestehen beispielsweise aus einem vergleichsweise nachgiebigen geschäumten Urethankautschuk. Die Stege 5 sind so dicht aneinander angeordnet, daß der Schlitz 8 zwischen zwei Stegen 5 nur sehr schmal und durch die Geometrie bzw. durch die Krümmung des Flanschs 11 schwach keilförmig ist. Es sind insgesamt fünf Stege vorhanden, also die Stege 5a bis 5e, die jeweils eine Bandauflaufkante 6 haben.

Fig.1 zeigt rechts als einzelne Lamellen ausgebildete Stege 5, die im Abstand voneinander auf dem Flansch 11 der Kontaktscheibe 1 befestigt sind, z.B. durch Verkleben. Die Stege 5 bestehen beispielsweise aus einem Kunststoff, wie Urethankautschuk. Der den Zwischenraum zwischen zwei Stegen 5 bildende Schlitz 8 ist jeweils mit Schaumstoff ausgefüllt, der auch der Geräuschdämpfung dient. Aus der Darstellung ist ersichtlich, daß die Stege 5 alle gleich breit sind und somit aus einem einzigen Plattenwerkstoff hergestellt werden können, der nur diese eine entsprechende Stärke hat. Es ist also eine Gruppe 7′ von gleich breiten Stegen 5 vorhanden, während die mittlere Abbildung der Fig.1 eine Gruppe 7˝ un gleich breiter Stege 5a bis 5e hat. Diese Stege müssen entsprechend aus ungleich starkem Vormaterial geschnitten werden.

Aus den Fig.1,2 ist ersichtlich, daß die Kanten 6 der bandstützenden Stege 5 mit ungleichmäßigen Abständen voneinander angeordnet sind. Das ergibt sich insbesondere aus Fig.2, wo die Abstände a,b,c,d unterschiedlich sind und beispielsweise bei einer im Durchmesser 450 mm großen Scheibe die Maße 6,11,15 und 22 mm haben. Die Schlitze 8 sind gleichmäßig 5 mm breit. Außerdem ist aus Fig.2 ersichtlich, daß die Schlitze 8 bzw. die Stege 5 nicht parallel zur Rotationsachse 9 verlaufen, sondern unter einem Winkel α geneigt sind, der in Fig.2 45° beträgt, aber allgemein in einem Bereich zwischen 25° und 60° liegen kann. Die Schrägstellung der Schlitze 8 dient ebenfalls dazu, die Geräuschbildung beim Schleifen zu verringern.

Zur Vermeidung von Heultonbildung bzw. zur Vermeidung von Überlagerungen von Tönen unterschiedlicher Frequenzen zu einem Heulton größerer Amplitude ist es von Bedeutung, daß die Abstände der Bandauflaufkanten 6 in einem nicht ganzzahligen Verhältnis zueinander stehen. Das ist bei den oben beispielsweise genannten Stegabmessungen der Fall, wenn man berücksichtigt, daß Nutbreite 5 mm ist, so daß sich die Abstände der Bandauflaufkanten 6 voneinander zu 11,16,20 und 27 mm ergeben. Darüber hinaus haben die Abstände a,b; c,d;a,c;a,d und b,d keinen gemeinsamen Nenner, so daß auch dadurch eine Heultonbildung ausgeschlossen wird.

In diesem Fall wird davon ausgegangen, daß das bestmögliche Ergebnis eines leisen Laufs der Kontaktscheibe dadurch erreicht wird, daß die Stege und/oder die Schlitze so ungleichmäßig wie möglich verteilt sind, damit jede Gesetzmäßigkeit, die bei einem schnellen Drehen der Kontaktscheibe zu der Ausbildung einer Tonalität führen könnte, vermieden wird.

## Patentansprüche

1. Kontaktscheibe (1) zum Abstützen eines umlaufenden Schleifbandes (2), mit einem ringsum auf dem Scheibenkörper (3) angeordneten Bandlaufpolster (4), das über den Umfang verteilte bandstützende Stege (5) hat, die mit in ungleichmäßigen Abständen (a bis d) voneinander angeordneten Bandauflaufkanten (6) ausgebildet sind, **dadurch gekennzeichnet,** daß die Abstände (a bis d) der einander parallelen Bandauflaufkanten (6) voneinander zumindest teilweise in einem nicht ganzzahligen Verhältnis zueinander stehen, und daß die Abstände (a bis d) der Bandauflaufkanten (6) voneinander zumindest teilweise keinen gemeinsamen Nenner haben.

2. Kontaktscheibe nach Anspruch 1, **dadurch gekennzeichnet,** daß sie ungleich breite, die Bandauflaufkanten (6) aufweisende Stege (5) und zwischen diesen Stegen (5) gleich breite Schlitze (8) hat.

3. Kontaktscheibe nach Anspruch 1 oder 2, **dadurch gekennzeichnet,** daß sie gleich breite, die Bandauflaufkanten (6) aufweisende Stege (5) und zwischen diesen Stegen (5) ungleich breite Schlitze (8) hat.

4. Kontaktscheibe nach einem der Ansprüche 1 bis 3, **dadurch gekennzeichnet,** daß die Stege (5) einstückige Teile eines als lamellierter Umfangsüberzug ausgebildeten Bandlaufpolsters (4) sind.

5. Kontaktscheibe nach einem der Ansprüche 1 bis 4, **dadurch gekennzeichnet,** daß die Stege (5) einzeln auf dem Scheibenkörper (3) befestigte Lamellen sind, die ungleich breit und dicht nebeneinander auf dem Scheibenkörper (3) angeordnet sind, oder die gleich breit und mit Abstand voneinander auf dem Scheibenkörper (3) befestigt sind, wobei die die Schlitze (8) bildenden, ungleich weiten Zwischenräume jeweils mit Schaumstoff ausgefüllt sind.

6. Kontaktscheibe nach einem der Ansprüche 1 bis 5, **dadurch gekennzeichnet,** daß eine begrenzte Anzahl in gleichmäßigen bestimmten Abständen voneinander angeordneter Bandauflaufkanten als Einzelgruppe aller Bandauflaufkanten der Kontaktscheibe (1) vorhanden ist.

## Claims

1. Contact disc (1) for supporting a rotational abrasive belt (2), the disc comprising a belt-engaging pad (4) arranged peripherally on the disc body (3) and having belt-supporting strips (5) which are distributed around the circumference and which are provided with leading edges (6) arranged at unequal spacings (a to d) from each other, characterised in that the spacings (a to d) of the parallel leading edges (6) from each other stand at least partly in ratios to each other which are not whole numbers, and in that the spacings (a to d) of the leading edges (6) from each other have at least in part no common denominator.

2. Contact disc according to claim 1, characterised in that the disc has strips (5) of unequal width defining the leading edges (6) and slots (8) of equal width between these strips (5).

3. Contact disc according to claim 1 or 2, characterised in that the disc has strips (5) of equal width defining the leading edges (6) and slots (8) of unequal width between these strips (5).

4. Contact disc according to one of claims 1 to 3, characterised in that the strips (5) are integral parts of a belt-engaging pad (4) formed as a laminated circumferential overlay.

5. Contact disc according to one of claims 1 to 4, characterised in that the strips (5) are individual lamellae secured on the disc body (3), the strips being of unequal width and arranged in contacting relationship on the disc body (3), or being of equal width and secured spaced from each other on the disc body (3), with the unequal width intermediate spaces forming the slots (8) each being filled with foamed material.

6. Contact disc according to one of claims 1 to 5, characterised in that a limited number of leading edges arranged at regular defined spacings from each other is provided as a single group of all the leading edges of the strips of the contact disc (1).

## Revendications

1. Disque de contact (1) pour supporter une bande abrasive circulante (2), comportant un bourrelet de déroulement de bande (4) qui est dispose tout autour du corps de disque (3) et qui possède des nervures (5), réparties sur la circonférence et supportant la bande, qui sont pourvues d'arêtes d'attaque de bande (6) disposées à intervalles irréguliers (a à d) les unes par rapport aux autres, caractérise en ce que les intervalles (a à d) entre les arêtes d'attaque de bande (6) parallèles sont au moins en partie dans un rapport qui n'est pas un nombre entier, et en ce que les intervalles (a à d) entre les arêtes d'attaque de bande (6) n'ont, au moins en partie, aucun dénominateur commun.

2. Disque de contact selon la revendication 1, caractérisé en ce qu il possède des nervures (5) de largeurs différentes pourvues des arêtes d'attaque de bande (6) et, entre ces nervures (5), des fentes de même largeur.

3. Disque de contact selon la revendication 1 ou 2, caractérisé en ce qu'il possède des nervures (5) de même largeur pourvues des arêtes d'attaque de bande (6) et, entre ces nervures (5), des fentes (8) de largeurs différentes.

4. Disque de contact selon l'une des revendications 1 à 3, caractérisé en ce que les nervures (5) sont des éléments réalisés d'une seule pièce avec un bourrelet de déroulement de bande (4) conçu comme un revêtement périphérique en lamelles.

5. Disque de contact selon l'une des revendications 1 à 4, caractérisé en ce que les nervures (5) consistent en lamelles fixées individuellement sur le corps de disque (3), qui ont des largeurs différentes et sont disposées sur le corps de disque (3) d'une manière très rapprochée, ou qui ont des largeurs identiques et sont fixées sur le corps de disque (3) de façon espacée, les espaces intermédiaires de largeurs différentes définissant les fentes (8) étant remplis chacun de matière alvéolaire.

6. Disque de contact selon l'une des revendications 1 à 5, caractérisé en ce qu'un nombre limité d'arêtes d'attaque de bande disposées à des intervalles définis réguliers les unes par rapport aux autres est prévu sous la forme d'un groupe individuel de toutes les arêtes d'attaque de bande du disque de contact (1).
